# EUROPÄISCHE PATENTSCHRIFT

(11) **EP 1 584 874 B1**
(45) Veröffentlichungstag und Bekanntmachung des Hinweises auf die Patenterteilung: **22.11.2006**
(21) Anmeldenummer: 05007390.7
(22) Anmeldetag: 05.04.2005
(51) Int. Cl.: F24D 19/06

(54) **Befestigungsvorrichtung für eine Frontplatte**
Mounting device for a front plate
Dispositif de fixation pour une plaque frontale

(30) Priorität: 06.04.2004 DE 202004005607 U
(43) Veröffentlichungstag der Anmeldung: 12.10.2005
(73) Patentinhaber: Ulamo Holding BV, 7071 PR Ulft (NL)
(72) Erfinder: ten Brincke, Hendrikus G. B. M., NL-7081 GJ Gendringen (NL)
(74) Vertreter: Menges, Rolf

(56) Entgegenhaltungen:
- BE-A2- 793 352
- DE-A1- 19 809 148
- DE-U1- 29 710 646

## Beschreibung

Die Erfindung betrifft eine Frontplatte mit einer Befestigungsvorrichtung, insbesondere für Plattenheizkörper, bestehend aus zumindest einer S-förmigen Halteklammer, welche den oberen Rand des Heizkörpers umgreifen kann und einen Schenkel zur Befestigung der Frontplatte aufweist, wobei die Halteklammern durch Verriegelungselemente festgelegt sind und wenigstens ein weiteres Halteelement an einer der anderen Längskanten der Frontplatte vorhanden ist.

Eine Frontplatte gemäß dem Oberbegriff von Anspruch 1 ist z.B. aus dem Dokument BE 793 352 bekannt.

Zu Verschönerung von Plattenheizkörpern werden diese in der Regel mit einer Frontplatte, mit Seitenplatten und mit einer gitterartigen oberen Abdeckplatte versehen. Zur Befestigung der Frontplatte am Plattenheizkörper sind hierbei verschiedene Ausführungen bekannt. Beispielsweise wird auf die DE 91 11 892 verwiesen, aus der eine Ausführung bekannt ist, bei der die Frontplatte mittels einer oberen Randabkantung und zwei Haltebügeln am oberen Rand des Plattenheizkörpers angehängt ist, während eine untere Randabkantung der Frontplatte mit einem doppelseitigen Klebestreifen am Längsbund des Heizkörpers fixiert wird. Die S-förmigen Haltebügel umfassen bügelartig den oberen Längsbund des Heizkörpers und bilden einen Haken, in den der nach unten weisende Schenkel der U-förmigen Abkantung eingreift. Die übliche Klebebefestigung dieser Art am unteren Rand lässt jedoch eine spätere Abnahme der Frontplatte zu Reinigungszwecken oder zum Austausch gegen eine andere Frontplatte in der Regel nicht zu oder ist nur mit größerem Aufwand möglich. Weiterhin ist als nachteilig anzusehen, dass die Frontplatte mit einem Abstand zum Plattenheizkörper gehalten wird und somit der Anteil der Strahlungswärme reduziert wird.

Aus der DE 295 11 988 U1 ist ebenfalls eine Befestigung einer Frontplatte an einem Plattenheizkörper bekannt, bei der über nahezu die gesamte Längserstreckung des Plattenheizkörpers eine S-förmige Halteklammer auf den oberen Rand aufgelegt wird. Ein nach außen gerichteter U-förmig abgewinkelter Schenkel dient hierbei zur Aufnahme des oberen Abdeckgitters sowie zum Einhängen der Frontplatte. Zur Befestigung am unteren Rand ist eine U-förmige Schiene vorgesehen, die auf den freien Schenkeln der unteren Randumbiegung der Frontplatte aufgesteckt ist und durch umbiegbare Haltenasen zusätzlich um den unteren Rand des Plattenheizkörpers gebogen wird. Bei dieser Ausführungsvariante ist zwar eine spätere Demontage der Frontplatte möglich, jedoch ist der Materialaufwand beträchtlich.

Aus diesem Grunde wurde zur Materialeinsparung eine Reduzierung der S-förmigen Haltebügel in der Länge vorgenommen, sodass die Frontplatte über mehrere einzelne Haltebügel mit den Plattenheizkörper verbunden wird. Bei dieser Ausführungsvariante hat sich jedoch herausgestellt, dass aufgrund der Vielzahl der verwendeten Halteklammern die Montage erheblich erschwert wird und häufig einzelne Klemmbügel während der Montage herunterfallen oder bereits vorher verloren gehen und somit eine Montage erschwert wird.

Aus der BE 793 352 ist eine S-förmig gebogene Halteklammer für Frontplatten von Heizkörpern bekannt. Die S-förmigen Halteelemente werden hierbei unmittelbar auf den Plattenhelzkörper aufgesetzt und mit einem verlängerten Schenkel in eine korrespondierende T-Nut eingeschoben und durch eine Schrauböse verklemmt. Als nachteilig bei dieser Ausführungsvariante ist anzusehen, dass die verwendeten Schraubösen sehr weit nach hinten hervorstehen und zu Verletzungen während der Reinigung führen können und zudem besteht dieser Befestigungsvorschlag aus mehreren Einzelteilen die untereinander durch eine Schrauböse verbunden werden.

Zur Vermeidung der aufgezeigten Nachteile liegt der Erfindung die Aufgabe zugrunde, eine gattungsgemäße Befestigungsvorrichtung derart weiter zu entwickeln, dass die Frontplatte ohne größere Montageprobleme sicher und wieder lösbar an dem Plattenheizkörper befestigt werden kann und zudem trotz getrennter maschineller Fertigung der einzelnen Teile eine Vorkonfektionierung möglich ist.

Erfindungsgemäß ist zur Lösung der Aufgabe vorgesehen, dass das Aufnahmeelement in einem Schenkel des umgebogenen Randbereichs der Frontplatte angeordnet ist.

Zur Vermeidung eines Verlustes einzelner S-förmiger Halteklammern und/oder einzelner Halteelemente zur Befestigung der Frontplatte an den Plattenheizkörper wird gegenüber den bisher bekannten Ausführungsformen ein Verriegelungs- und Aufnahmeelement eingesetzt, welches eine sichere Vormontage der S-förmigen Halteklammern beziehungsweise Halteelemente an der Frontplatte ermöglicht. Hierzu verfügt die Frontplatte, beispielsweise über korrespondierende Aufnahmeelemente, in denen die Verriegelungselemente der S-förmigen Halteklammern beziehungsweise Halteelemente einrastend aufgenommen sind. Somit können die Frontplatten in einem getrennten Arbeitsprozess unabhängig von den S-förmigen Halteklammern beziehungsweise Halteelementen hergestellt werden und nach erfolgter Lackierung besteht die Möglichkeit noch im Herstellungswerk eine Vormontage durchzuführen, sodass auf der Baustelle die Frontplatte lediglich an den Plattenheizkörper angehängt zu werden braucht und durch Umbiegen der unteren Halteelemente ein sicherer Halt gewährleistet ist.

Die S-förmigen Halteklammern beziehungsweise Halteelemente weisen hierzu an einem freien Schenkelende mindestens ein Verriegelungselement in Form eines Federelementes, einer Verkröpfung, einer herausgedrückten Verriegelungsnase oder einem abgewinkelten Schenkelabschnitt auf. Hierbei ist vorgesehen, dass die umgebogenen Schenkel der S-förmigen Halteklammern passgenau zwischen Frontplatte und umgebogenem Randbereich einklemmbar ausgebildet sind und die vorhandenen Verriegelungselemente in den Aufnahmeelementen der Frontplatte unverlierbar einrasten. Ebenso ist ein freies Schenkelende der Halteelemente passgenau zwischen Frontblende und umgebogenen Randbereich einklemmbar ausgebildet, wobei wiederum durch die einrastenden Verriegelungselemente in den Aufnahmeelementen ein unverlierbarer Zusammenhalt gewährleistet ist. Unter Verwendung der erfindungsgemäßen Verriegelungselemente ist es somit möglich, sowohl die S-förmigen Halteklammern als auch Halteelemente in dem Randbereich der Frontblende einklemmend und einrastend aufzunehmen. Hierdurch wird ein vorzeitiger Verlust der Einzelelemente vermieden und gleichzeitig die Montage wesentlich erleichtert, da die Frontplatte mit den S-förmigen Halteklammern unmittelbar auf den oberen Rand des Plattenheizkörpers einhängbar ist, während die unteren Halteelemente anschließend nur noch umgebogen zu werden brauchen.

Die Aufnahmeelemente in der Frontplatte beziehungsweise in dem umgebogenen Randbereich bestehen vorzugsweise aus mehreren Durchbrüchen, welche nebeneinander liegend angeordnet sind und sich abschnittsweise über den umgebogenen Randbereich erstrecken. Je nachdem, ob die S-förmigen Halteklammern oder Halteelemente ein oder mehrere Verriegelungselemente aufweisen, reicht ein Durchbruch aus oder es werden mehrere nebeneinander liegende benötigt, wobei sich die Durchbrüche vorzugsweise in der Nähe der Eckbereiche der Frontplatte und an einer oder mehreren Seitenkanten befinden. Während im oberen Bereich vorzugsweise zumindest in der Nähe der Eckbereiche zwei S-förmige Halteklammern eingesetzt werden, möglicherweise auch mehrere, wenn es sich um besonders lange und schwere Frontplatten handelt, bestehen für die vertikalen Längskanten und die untere Längskante keine erhöhten Anforderungen, sodass in der Regel ein einzelnes Halteelement, welches mittig angeordnet ist, ausreicht.

In einer weiteren besonderen Ausgestaltung der Erfindung ist vorgesehen, dass das Aufnahmeelement aus dem umgebogenen Randbereich der Frontblende besteht und die Halteelemente und/oder S-förmigen Halteklammern mit ihrem freien umgebotenen Schenkelende passgenau zwischen Frontblende und umgebogenen Randbereich einklemmbar ausgebildet sind und das umgebogene Schenkelende bündig mit einem Durchbruch des Randbereichs abschließt, wobei ein den Durchbruch begrenzender Steg des Randbereichs in Richtung auf das Halteelement und/oder die S-förmigen Halteklammer verformbar, insbesondere eindrückbar, ausgebildet ist. Bei dieser Ausführungsvariante werden die Halteelemente oder S-förmigen Halteklammern hinter zumindest einem Durchbruch im Randbereich der Frontblende eingeschoben und der stehen gebliebene Steg, welcher den Durchbruch des Randbereichs begrenzt, wird in Richtung auf die Halteelemente gedrückt, sodass eine Verklemmung zwischen dem Randbereich und der Frontblende und dem Halteelement bzw. den S-förmigen Halteklammern eintritt. Diese vorzunehmende Arbeit kann beispielsweise mit einem Schraubenzieher erfolgen und gestaltet sich daher sehr einfach und verhindert, dass die Halteelemente nach erfolgter Vormontage auf dem Transportweg verloren gehen.

Die zum Umbiegen vorgesehenen Halteelemente weisen ferner eine, vorzugsweise mindestens zwei Materialschwächungen auf, damit für den von Hand vorzunehmenden Umformungsprozess keine hohen Kräfte erforderlich sind.

Hierbei bestehen die Durchbrüche in den Halteelementen zur Materialschwächung aus rechteckförmigen oder kreisrunden Ausnehmungen oder gegebenenfalls aus Langlöchern, zwischen denen nur ein geringer Materialquerschnitt bestehen bleibt, sodass das Halteelement ein- oder mehrfach von Hand umbiegbar ist.

Der wesentliche Gedanke der vorliegenden Erfindung besteht darin, unter gleichzeitiger Verringerung des Materialbedarfs eine Verkürzung der Montagezeit herbeizuführen und durch die verwendeten Verriegelungs- und Aufnahmeelemente die Halteklammern und Halteelemente unverlierbar an der Frontplatte zu befestigen.

Die Erfindung wird im Nachfolgenden anhand der Figuren nochmals erläutert.

Es zeigt
- Fig. 1: in einer perspektivischen Seitenansicht eine einzelne Frontplatte mit zwei oberen S-förmigen Haltklammern,
- Fig. 2: in einer weiteren perspektivischen Seitenansicht die Frontplatte mit vormontierten S-förmigen Haltklammern,
- Fig. 3: in einer perspektivischen Seitenansicht ein Halteelement,
- Fig. 4: in einer perspektivischen Seitenansicht das Halteelement gemäß Figur 3 nach erfolgter Verriegelung mit dem umlaufenden Rand der Frontplatte,
- Fig. 5: in einer perspektivischen Seitenansicht das aus Figur 3 und 4 bekannte Halteelement nach erfolgter Umbiegung von Hand in Richtung zum Rand der Frontplatte,
- Fig. 6: in einer perspektivischen Seitenansicht das aus Figur 3 und 4 gekannte Halteelement nach erfolgter Umbiegung in Richtung zum Zentrum der Frontplatte,
- Fig. 7: in einer Seitenansicht eine Frontplatte mit zwei oberen S-förmigen Halteklammern sowie drei an den Längskanten befindlichen Halteelementen vor der Montage,
- Fig. 8: in einer perspektivischen Ansicht, die an einem Plattenheizkörper angehängte Frontplatte, wobei von dem Plattenheizkörper nur die vordere Platte dargestellt ist,
- Fig. 9: in einer perspektivischen Seitenansicht den umgebogenen Rand einer Frontplatte und einer weiteren Ausführungsform eines Halteelements, bevor dieses hinter den Rand geschoben wird,
- Fig. 10: in einer perspektivischen Ansicht das aus Figur 9 bekannte Halteelement, nachdem dieses hinter den umgebogenen Rand der Frontplatte geschoben wurde und
- Fig. 11: in einer perspektivischen Ansicht die Anordnung gemäß Figur 10 nach erfolgter Befestigung des Halteelements.

Figur 1 zeigt in einer perspektivischen Seitenansicht eine Frontplatte 1 mit einem umlaufend ausgebildeten Rand 2, welcher aus einer abgerundeten Kante 3 sowie einem nach hinten überstehenden Schenkel 4 besteht, welcher parallel zur Frontplatte 1 ausgerichtet ist. Im oberen Bereich sind in dem Schenkel 4 mehrere Durchbrüche 5 eingearbeitet, welche als Aufnahmeelement für die Verriegelungen der S-förmigen Halteklammern 6 vorgesehen sind. Die Halteklammern 6 weisen einen S-förmigen Querschnitt auf, wobei ein U-förmig gebogener Schenkel 7 zum Einhängen an dem oberen Rand des nicht dargestellten Plattenheizkörpers vorgesehen ist. Ein weiterer Schenkel 8 ist nahezu spiegelbildlich zum ersten Schenkel 7 angeordnet, jedoch weist dieser eine größere U-förmige Vertiefung 9 auf. Das Schenkelelement von Schenkel 8 ist über die gesamte Längserstreckung zusätzlich, eine Rundung 10 bildend, umgebogen. Hierbei ist das Schenkelende des Schenkels 8 nahezu parallel zu der Schenkelwandung ausgerichtet. Die Enden des Schenkels sind zudem über eine geringe Längserstreckung von dem übrigen Schenkelmaterial getrennt und in Richtung auf die S-förmige Halteklammer aus der Schenkelebene heraus abgewinkelt. Der Schenkel 8 mit der vorhandenen Rundung 10 ist von seiner Größer her so bemessen, dass der Schenkel 8 den vorhandenen Randbereich 2 der Frontplatte 1 hintergreifen kann, wobei gleichzeitig die beiden Verriegelungsnasen 11 in die vorhandenen Durchbrüche 5 nach erfolgter Vormontage einrastend eingedrückt werden, sodass die S-förmigen Halteklammern 6 unverlierbar mit der Frontplatte 1 verbunden sind. Im gezeigten Ausführungsbeispiel sind im oberen Bereich der Frontplatte 1 zwei S-förmigen Halteklammern 6 vorgesehen, zu denen jeweils korrespondierende Durchbrüche 5 vorhanden sind. Es ist jedoch ohne Weiteres möglich weitere S-förmigen Halteklammern vorzusehen soweit die Frontplatte beispielsweise besonders schwer oder besonders lang ausgebildet ist.

Figur 2 zeigt in einer perspektivischen Seitenansicht die Frontplatte 1 nach erfolgter Montage der S-förmigen Halteklammern 6. Hierbei ist sehr deutlich zu erkennen, dass die S-förmigen Halteklammern 6 mit ihren Verriegelungsnasen 11 in die vorhandenen Durchbrüche 5 einrastend aufgenommen sind. Durch die vorhandene Vielzahl von Durchbrüchen 5 besteht ferner die Möglichkeit die S-förmigen Halteklammern 6 in mehreren Positionen einzuklemmen.

Figur 3 zeigt in einer perspektivischen Seitenansicht ein Halteelement 15, welches ebenfalls zum Einklemmen in den umlaufenden Rand 2 einer Frontplatte 1 vorgesehen ist. Das Halteelement 15 ist L-förmig vorgebogen mit einem ersten kurzen Schenkel 16 und einem zweiten langen Schenkel 17. An dem kurzen Schenkel 16 ist das Schenkelende ebenso wie bei der S-förmigen Halteklammer, eine Rundung 18 bildend umgebogen, sodass das Schenkelende parallel zu der weiteren Schenkelfläche zu liegen kommt, während an den Enden zwei gegenüber der Breite der Halteelemente 15 hervorstehende und in Richtung auf den längeren Schenkel 17 abgewinkelte Verriegelungsnasen 19 hervorstehen. Die Verriegelungsnasen 19 sind zur einrastenden und klemmenden Befestigung in den vorhandenen Durchbrüchen 5 des umlaufenden Randes 2 der Frontplatte 1 vorgesehen. Der zweite Schenkel 17 des Halteelementes 15 weist im gezeigten Ausführungsbeispiel drei nebeneinander liegende Durchbrüche 20 auf sowie senkrecht hierzu angeordnete Langlöcher 21, welche jeweils in Längsrichtung des Halteelementes zu einer Verringerung des Materialquerschnittes führen. Die vorhandenen Durchbrüche 20, und Langlöcher 21 dienen lediglich dazu, durch die eingetretene Materialschwächung eine Umbiegung des längeren Schenkels 17 nach erfolgter Verklemmung des Halteelementes 15 in der Frontplatte von Hand zu ermöglichen, wobei der längere Schenkel 17 um den Rand des nicht dargestellten Plattenheizkörpers zu liegen kommt. Im gezeigten Ausführungsbeispiel ist zudem der längere Schenkel 17 mit seinen freien Schenkelende 22 leicht abgewinkelt ausgeführt, sodass dieses Schenkelende 22 nach dem Umbiegen unmittelbar an dem Plattenheizkörper mit der vorderen Kante zu liegen kommt.

Figur 4 zeigt das Halteelement 15 nach der Montage in dem umlaufenden Rand 2 der Frontplatte 1, wobei die Verriegelungsnasen 19 in die vorhandenen Durchbrüche 5 des umlaufenden Randes 2 einrastend und verklemmend eingreifen.

Figur 5 zeigt in einer perspektivischen Ansicht das aus Figur 3 bekannte Halteelement 15, nachdem dieses gemäß Figur 4 einrastend mit der Frontplatte 1 verbunden ist. Der freie Schenkel 17 ist in Richtung auf den Rand der Frontplatte 1 umgebogen und dient in diesem Fall als Abstandshalterung für den nicht dargestellten Plattenheizkörper.

Figur 6 zeigt in einer perspektivischen Seitenansicht das bereits aus Figur 3 bekannte Halteelement 15, welches diesmal in Richtung zum Zentrum der Frontplatte 1 umgebogen ist, sodass das Halteelement nach erfolgter Montage den unteren oder seitlichen Rand des Plattenheizkörpers umgreift. Zur besseren Übersicht ist auf die Darstellung des Plattenheizkörpers verzichtet worden.

Figur 7 zeigt in einer Seitenansicht eine vormontierte Frontplatte 1 mit umlaufenden Rand 2 indem mehrere Durchbrüche 5 entlang der Seitenränder angeordnet sind. An der oberen Seitenkante sind jeweils zwei S-förmige Halteklammern 6 einrastend eingeklemmt, während an den vertikalen Seitenrändern beziehungsweise an dem unteren Seitenrand jeweils ein einzelnes Halteelement 15 einklemmend und einrastend aufgenommen ist. Die Position der einzelnen Halteelemente 15 ist nur beispielhaft angedeutet, es besteht ohne Weiteres die Möglichkeit die vorhandenen Durchbrüche 5 über die gesamte Längskante im umlaufenden Rand 2 der Frontplatte 1 auszubilden, sodass die Befestigungsposition der Halteelemente 15 frei wählbar ist.

Figur 8 zeigt in einer perspektivischen Seitenansicht eine einzelne Platte 25 des Plattenheizkörpers mit meanderförmigen Ausformungen und einer eingehängten Frontplatte 1, welche mit Hilfe zweier S-förmiger Halteklammern 6 an dem oberen Plattenrand 26 befestigt ist. Drei Halteelemente 15 sind an den übrigen Rändern der Frontplatte 1, wie bereits aus Figur 7 bekannt, befestigt und können im Weiteren nach erfolgter Umbiegung um den Rand der einzelnen Platte 25 des Plattenheizkörpers gelegt werden.

Figur 9 zeigt in einer perspektivischen Seitenansicht eine Frontplatte 30 mit umgebogenem Rand 31, der im gezeigten Ausführungsbeispiel mit zwei Durchbrüchen 32, 33 versehen ist. Ferner ist aus Figur 9 ein Halteelement 34 ersichtlich, welches ähnlich dem Halteelement gemäß Figur 4, 5 und 6 aufgebaut ist. Das Halteelement 34 besitzt zum Einklemmen in den umlaufenden Rand 31 der Frontplatte 30 einen umgebogenen Schenkelabschnitt 35, der passgenau unter den umlaufenden Rand 31 in Höhe der Durchbrüche 32, 33 eingeschoben werden kann. Das Halteelement 34 weist im Weiteren eine mehrfach abgewinkelte Form auf, mit einem ersten mittleren Abschnitt 36, einem weiteren Abschnitt 37 und einem umgebogenen Schenkelende 38. Die einzelnen Abschnitte 36 - 37 ergeben sich zum einen durch die bereits vorgenommene Umbiegung und zum anderen durch Aussparungen 39, 40, welche zur Materialschwächung eingearbeitet sind. Die Aussparungen 39 sind nahezu rechteckförmig ausgebildet mit einer Vorzugsrichtung in Richtung des umgebogenen Randes 31 der Frontplatte 30, während die Aussparungen 40 hierzu rechtwinklig angeordnet sind. Die Form der Aussparungen 39, 40 ist für das Halteelement 34 nicht entscheidend, es kommt vielmehr auf die eintretende Materialschwächung an, damit das Halteelement 34 nach erfolgter Positionierung unterhalb des Randes 31 von Hand für den weiteren Bearbeitungsvorgang umgebogen werden kann. Gemäß dem Ausführungsbeispiel nach Figur 3 wird das freie Schenkelende 38 hierbei in Richtung auf den Plattenheizkörper umgebogen, sodass die vordere Kante 41 an diesem zu liegen kommt. Unmittelbar in Nähe des ersten umgebogenen Schenkelabschnittes 35 ist ein Anschlagelement 42 an dem Halteelement 34 befestigt, welches nach der Montage ebenfalls unterhalb des umgebogenen Randes 31 der Frontplatte 1 zu liegen kommt.

Figur 10 zeigt in einer perspektivischen Anordnung das Halteelement 34, nachdem es unterhalb des umgebogenen Randes 31 der Frontplatte 30 eingeschoben wurde.

Figur 11 zeigt eine Anordnung gemäß Figur 10, wobei der die Durchbrüche 32, 33 der Frontplatte 1 begrenzende Steg 43 nach innen eingedrückt wurde, damit eine Verriegelung zwischen dem Halteelement 34 und dem umgebogenen Rand 31 der Frontplatte 30 erfolgt. Durch diese Maßnahme ist sichergestellt, dass das Halteelement 34 unverlierbar mit der Frontblende 30 verbunden ist und zudem wird durch die seitlichen Elemente 42 sichergestellt, dass das Halteelement 34 nicht entlang des umgebogenen Randes 31 hin und her gleiten kann.

### Bezugszeichenliste:

- 1: Frontplatte
- 2: Rand
- 3: Kante
- 4: Schenkel
- 5: Durchbruch
- 6: Halteklammer
- 7: Schenkel
- 8: Schenkel
- 9: Vertiefung
- 10: Rundung
- 11: Verriegelungsnase
- 15: Halteelement
- 16: Schenkel
- 17: Schenkel
- 18: Rundung
- 19: Verriegelungsnase
- 20: Durchbruch
- 21: Langloch
- 22: Schenkelende
- 25: Platte
- 26: Plattenrand
- 30: Frontplatte
- 31: Rand
- 32: Durchbruch
- 33: Durchbruch
- 34: Halteelement
- 35: Schenkelabschnitt
- 36: Abschnitt
- 37: Abschnitt
- 38: Schenkelende
- 39: Aussparungen
- 40: Aussparungen
- 41: Kante
- 42: Anschlagelement
- 43: Steg

## Patentansprüche

1. Frontplatte (1,30) mit einer Befestigungsvorrichtung, insbesondere für Plattenheizkörper, bestehend aus zumindest einer S-förmigen Halteklammer (6), welche den oberen Rand des Heizkörpers umgreifen kann und einen Schenkel (8) zur Befestigung der Frontplatte (1,30) aufweist, wobei die Halteklammer (6) durch Verriegelungselemente festgelegt ist und wenigstens ein weiteres Halteelement (15,34) an einer der anderen Längskanten der Frontplatte (1,30) vorhanden ist, wobei
die S-förmige Halteklammer (6) oder das Halteelement (15,34) und die Frontplatte (1,30) unverlierbar durch ein Verriegelungselement und ein korrespondierendes Aufnahmeelement verbunden sind, **dadurch gekennzeichnet, dass** das Aufnahmeelement in einem Schenkel (4) des umgebogenen Randbereichs (2,31) der Frontplatte (1,30) angeordnet ist.

2. Frontplatte (1,30) mit einer Befestigungsvorrichtung nach Anspruch 1,
**dadurch gekennzeichnet,**
**dass** ein umgebogener Schenkel (4, 6, 7) der S-förmigen Halteklammern (6) oder ein umgebogenes Schenkelende (35) der Halteelemente (15,34) passgenau zwischen Frontblende (1,30) und umgebogenen Randbereich (2,31) einklemmbar ausgebildet ist und durch einrastende Verriegelungselemente, welche in den Aufnahmeelementen einliegen, gehalten sind.

3. Frontplatte (1,30) mit einer Befestigungsvorrichtung nach Anspruch 1 oder 2,
**dadurch gekennzeichnet,**
**dass** die S-förmigen Halteklammern (6) oder die Halteelemente (15,34) an einem freien Schenkelende (35) mindestens ein Verriegelungselement in Form eines Federelementes, einer Verkröpfung, einer herausgedrückten Verriegelungsnase (11, 19) oder einem abgewinkelten Schenkelabschnitt aufweisen.

4. Frontplatte (1,30) mit einer Befestigungsvorrichtung nach Anspruch 1, 2 oder 3,
**dadurch gekennzeichnet,**
**dass** das Aufnahmeelement aus zumindest einem, vorzugsweise mehreren, Durchbrüchen (5,32,33) im Schenkel (4) des umgebogenen Randbereichs (2,31) der Frontplatte (1,30) besteht, wobei wenigstens ein Durchbruch (5,32,33) als Aufnahmeelement ausreichend ist.

5. Frontplatte (1,30) mit einer Befestigungsvorrichtung nach Anspruch 4,
**dadurch gekennzeichnet,**
**dass** die Durchbrüche (5,32,33) im Schenkel (4) zu mehreren nebeneinander liegend, abschnittsweise im umgebogenen Randbereich (2,31) angeordnet sind.

6. Frontplatte (1,30) mit einer Befestigungsvorrichtung nach Anspruch 4,
**dadurch gekennzeichnet,**
**dass** die Durchbrüche (5,32,33) im Schenkel (4) vorzugsweise in der Nähe der Eckbereiche der Frontplatte (1,30) an einer oder mehreren Seitenkanten ausgebildet sind oder dass die Durchbrüche(5,32,33) im Schenkel (4) im umgebogenen Randbereiches (2,31) in den vertikal angeordneten Längskanten und der unteren Längskante der Frontplatte (1,30) mittig angeordnet ausgebildet sind.

7. Frontplatte (1,30) mit einer Befestigungsvorrichtung nach einem oder mehreren der Ansprüche 1-6,
**dadurch gekennzeichnet,**
die Halteelemente (15,34) und/oder S-förmigen Halteklammern (6) mit ihrem freien umgebotenen Schenkelende (35) passgenau zwischen Frontblende (1,30) und umgebogenen Randbereich (2,31) einklemmbar ausgebildet sind und das umgebogene Schenkelende (35) bündig mit einem Durchbruch (5,32,33) des Randbereichs (2,31) abschließt, wobei ein den Durchbruch (5,32,33) begrenzender Steg (43) des Randbereichs (2,31) in Richtung auf das Halteelement (15,34) und/oder die S-förmigen Halteklammer (6) verformbar, insbesondere eindrückbar, ausgebildet ist

8. Frontplatte (1,30) mit einer Befestigungsvorrichtung nach Anspruch 1 bis 7,
**dadurch gekennzeichnet,**
**dass** das Halteelement (15,34) zumindest eine, vorzugsweise zwei Materialschwächungen durch vorhandene mehrfach nebeneinander liegende Durchbrüche (20) aufweist.

9. Frontplatte (1,30) mit einer Befestigungsvorrichtung nach Anspruch 4 bis 8,
**dadurch gekennzeichnet,**
**dass** die Durchbrüche (20) aus rechteckförmigen oder kreisrunden Ausnehmungen oder Langlöchern (21) bestehen, zwischen denen nur ein geringer Materialquerschnitt bestehen bleibt, sodass das Halteelement (15,34) ein oder mehrfach von Hand umbiegbar ist.

## Claims

1. Front panel (1, 30) having a fastening device, especially for steel panel radiators, comprising at least one S-shaped holding bracket (6), which can embrace the upper rim of the radiator and has a side member (8) for the fastening of the front panel (1, 30), wherein the holding bracket (6) is secured by locking elements and at least one further holding element (15, 34) is present on one of the other longitudinal edges of the front panel (1, 30), and wherein the S-shaped holding bracket (6) or the holding element (15, 34) and the front panel (1, 30) are captively connected by a locking element and a corresponding receiving element, **characterized in that** the receiving element is disposed in a side member (4) of the bent-over marginal region (2, 31) of the front panel (1, 30).

2. Front panel (1, 30) having a fastening device, according to Claim 1, **characterized in that** a bent-over side member (4, 6, 7) of the S-shaped holding brackets (6) or a bent-over side member end (35) of the holding elements (15, 34) is configured such that it can be clamped in place in close fit between the front panel (1, 30) and the bent-over marginal region (2, 31) and is held by engaging locking elements sited in the receiving elements.

3. Front panel (1, 30) having a fastening device, according to Claim 1 or 2, **characterized in that** the S-shaped holding brackets (6) or the holding elements (15, 34) have on a free side member end (35) at least one locking element in the form of a spring element, a cranked offset, a pressed-out locking lug (11, 19) or an angled-off side member portion.

4. Front panel (1, 30) having a fastening device, according to Claim 1, 2 or 3, **characterized in that** the receiving element comprises at least one aperture, preferably a plurality of apertures (5, 32, 33) in the side member (4) of the bent-over marginal region (2, 31) of the front panel (1, 30), at least one aperture (5, 32, 33) sufficing as the receiving element.

5. Front panel (1, 30) having a fastening device, according to Claim 4, **characterized in that** the apertures (5, 32, 33) in the side member (4), lying in plurality one next to another, are arranged in sections in the bent-over marginal region (2, 31).

6. Front panel (1, 30) having a fastening device, according to Claim 4, **characterized in that** the apertures (5, 32, 33) in the side member (4) are formed preferably close to the corner regions of the front panel (1, 30) on one or more side edges, or **in that** the apertures (5, 32, 33) in the side member (4) are formed centrally disposed in the bent-over marginal region (2, 31) in the vertically arranged longitudinal edges and the lower longitudinal edge of the front panel (1, 30).

7. Front panel (1, 30) having a fastening device, according to one or more of Claims 1-6, **characterized in that** the holding elements (15, 34) and/or S-shaped holding brackets (6) are configured such that they can be clamped in place with their free bent-over side member end (35) in close fit between the front panel (1, 30) and the bent-over marginal region (2, 31), and the bent-over side member end (35) terminates flush with an aperture (5, 32, 33) of the marginal region (2, 31), a web (43) of the marginal region (2, 31), which web delimits the aperture (5, 32, 33), being configured such that it is deformable, in particular can be pressed in, in the direction of the holding element (15, 34) and/or the S-shaped holding bracket (6).

8. Front panel (1, 30) having a fastening device, according to Claims 1 to 7, **characterized in that** the holding element (15, 34) has at least one, preferably two, material weaknesses as a result of existing apertures (20), lying in plurality one next to another.

9. Front panel (1, 30) having a fastening device, according to Claims 4 to 8, **characterized in that** the apertures (20) consist of rectangular or circular cutouts or slots (21), between which only a small material cross section remains, so that the holding element (15, 34) can be bent over one or more times by hand.

## Revendications

1. Plaque frontale (1, 30) comportant un dispositif de fixation, notamment pour des radiateurs plats, composée d'au moins un étrier de retenue en forme de S (6), qui est capable d'entourer le bord supérieur du radiateur et comportant une branche (8) pour la fixation de la plaque frontale (1, 30), l'étrier de retenue (6) étant fixé par des éléments de verrouillage et au moins un élément de retenue supplémentaire (15, 34) étant présent sur l'une des autres arêtes longitudinales de la plaque frontale (1, 30), l'étrier en forme de S (6) ou l'élément de retenue (15, 34) et la plaque frontale (1,30) étant reliés de façon imperdable par un élément de verrouillage et un élément de logement correspondant, **caractérisé en ce que** l'élément de logement est disposé dans une branche (4) de la zone de bordure recourbée (2, 31) de la plaque frontale (1, 30).

2. Plaque frontale (1, 30) commportant un dispositif de fixation selon la revendication 1,
**caractérisée en ce qu'**une branche recourbée (4, 6, 7) des étriers de retenue en forme de S (6) ou une extrémité de branche recourbée (35) des éléments de retenue (15, 34) est conçue de façon à pouvoir être serrée de façon ajustée entre le bandeau frontal (1, 30) et la zone de bordure recourbée (2, 31) et sont maintenues par des éléments de verrouillage à enclenchement, qui s'engagent dans les éléments de logement.

3. Plaque frontale (1, 30) comportant un dispositif de fixation selon la revendication 1 ou 2,
**caractérisée en ce que** sur une extrémité libre de branche (35), les étriers de retenue en forme de S (6) ou les éléments de retenue (15, 34) comportent au moins un élément de verrouillage sous la forme d'un élément à ressort, d'un oreillon, d'un tenon de verrouillage sorti par pression (11, 19) ou d'un tronçon de branche coudé.

4. Plaque frontale (1, 30) comportant un dispositif de fixation selon la revendication 1, 2 ou 3,
**caractérisée en ce** l'élément de logement est composé d'un, de préférence de plusieurs jours (5, 32, 33) dans la branche (4) de la zone de bordure recourbée (2, 31) de la plaque frontale (1, 30), au moins un jour (5, 32, 33) étant suffisant en tant qu'élément de logement.

5. Plaque frontale (1, 30) comportant un dispositif de fixation selon la revendication 4,
**caractérisée en ce** les jours (5, 32, 33) dans la branche (4) sont disposés à plusieurs et adjacents, par section dans la zone de bordure recourbée (2, 31).

6. Plaque frontale (1, 30) comportant un dispositif de fixation selon la revendication 4,
**caractérisée en ce que** les jours (5, 32, 33) sont conçus dans la branche (4), de préférence à proximité des zones d'angle de la plaque frontale (1, 30), sur une ou sur plusieurs arêtes latérales ou **en ce que** les jours (5, 32, 33) sont conçus en étant disposés de façon centrale dans la branche (4), dans la zone de bordure recourbée (2, 31), dans les arêtes longitudinales disposées à la verticale et dans l'arête longitudinale inférieure de la plaque frontale (1, 30).

7. Plaque frontale (1, 30) comportant un dispositif de fixation selon l'une quelconque ou plusieurs des revendications 1 à 6,
**caractérisée en ce que** par leur extrémité libre de branche recourbée (35), les éléments de retenue (15, 34) et/ou des étriers de retenue en forme de S (6) peuvent être serrés de façon ajustée entre des bandeaux frontaux (1, 30) et une zone de bordure recourbée (2, 31) et **en ce que** l'extrémité de branche recourbée (35) se termine à fleur avec un jour (5, 32, 33) de la zone de bordure (2, 31), une barrette (43) de la zone de bordure (2, 31) délimitant un jour (5, 32, 33) étant conçue de façon déformable, notamment de façon à pouvoir être enfoncée en direction de l'élément de retenue (15, 34) et/ou de l'étrier de retenue en forme de S (6).

8. Plaque frontale (1, 30) comportant un dispositif de fixation selon l'une des revendications 1 à 7,
**caractérisée en ce que** l'élément de retenue (15, 34) comporte au moins un, de préférence deux affaiblissements de matière par la présence de jours multiples adjacents (20).

9. Plaque frontale (1, 30) comportant un dispositif de fixation selon l'une des revendications 4 à 8,
**caractérisée en ce que** les jours (20) sont des évidements rectangulaires ou circulaires ou des trous oblongs (21), entre lesquels il ne reste qu'une faible section transversale de matière, de sorte que l'élément de retenue (15, 34) puisse être replié une ou plusieurs fois à la main.
